# EUROPÄISCHE PATENTSCHRIFT

(11) **EP 0 799 920 B1**
(45) Veröffentlichungstag und Bekanntmachung des Hinweises auf die Patenterteilung: **25.07.2001**
(21) Anmeldenummer: 96810214.5
(22) Anmeldetag: 04.04.1996
(51) Int. Cl.: D03C 3/32, D03D 51/02

(54) **Jacquardwebmaschine und Verfahren zum Betrieb derselben**
Jacquard loom and method of operating said loom
Métier à tisser jacquard ainsi que procédé de fonctionnement d'un tel métier

(43) Veröffentlichungstag der Anmeldung: 08.10.1997
(73) Patentinhaber: Sulzer Textil AG, 8630 Rüti (CH)
(72) Erfinder: Eberhard, Ernst, 8635 Dürnten (CH); Berktold, Klaus, 8630 Rüti (CH)
(74) Vertreter: Sulzer Management AG

(56) Entgegenhaltungen:
- EP-A- 0 241 076
- BE-A- 1 006 781
- DE-U- 9 102 560
- FR-A- 2 443 407
- PATENT ABSTRACTS OF JAPAN vol. 016, no. 043 (C-0907), 4.Februar 1992 & JP 03 249233 A (MURATA MACH LTD), 7.November 1991,

## Beschreibung

Die Erfindung betrifft eine Jacquardwebmaschine und ein Verfahren zum Betrieb der Jacquardwebmaschine.

Bekannte Jacquardwebmaschinen umfasse eine Webmaschine zum Eintrag eines Schussfadens sowie eine Jacquardeinrichtung zur Ansteuerung der Fachbildung der Kettfäden. Die Webmaschine sowie die Jacquardeinrichtung sind üblicherweise, wie in der Druckschrift DE-U-9102560.5 offenbart, über ein Getriebe sowie eine Kardanwelle miteinander verbunden und werden gemeinsam vom Motor der Webmaschine angetrieben. Eine derartige Anordung weist den Nachteil auf, dass ein Motor mit hoher Leistungsabgabe erforderlich ist, insbesondere beim Antrieb einer grossen Jacquardeinrichtung. Weiter weist sowohl die Webmaschine als auch die Jacquardeinrichtung im freien Lauf ein individuelles, in Funktion des Drehwinkels variables Drehmoment auf, was zu einer variablen Winkelgeschwindigkeit führt. Dies wird hervorgerufen durch verschiedene oszillierende, massebehaftete Bauteile. Werden die Webmaschine und die Jacquardeinrichtung über eine Transmissionsvorrichtung, wie zum Beispiel eine Kardanwelle, miteinander zu einer einzigen Jacquardwebmaschine verbunden, so treten hohe Drehmomentschwankungen auf, durch welche der Antrieb, die Getriebe, die Welle als auch die Lager in erheblichem Masse zusätzlich belastet werden. Dies erfordert massiv ausgebildete Antriebsteile, verkürzt deren Lebensdauer und führt zudem zu Energieverlusten.

Es ist Aufgabe der vorliegenden Erfindung eine wirtschaftlicher zu betreibende Jacquardwebmaschine vorzuschlagen.

Diese Aufgabe wird gelöst mit einer Vorrichtung gemäss Anspruch 1. Die Unteransprüche 2 bis 6 beziehen sich auf weitere, vorteilhafte Ausgestaltungen der erfindungsgemässen Vorrichtung. Die Aufgabe wird weiter gelöst mit einem Verfahren zum Betrieb einer Jacquardwebmaschine gemäss Anspruch 7. Die Unteransprüche 8 bis 10 beziehen sich auf weitere, vorteilhafte Betriebsverfahren.

Erfindungsgemäss weist die Jacquardwebmaschine einen zusätzlich einwirkenden Hilfsantrieb auf, sowie zumindest einen Sensor zum Erfassen des Drehwinkels und/oder des zwischen der Webmaschine und der Jacquardeinrichtung anliegenden Drehmomentes. Der Hilfsantrieb kann zum Beispiel unmittelbar auf die Jacquardeinrichtung einwirken, oder unmittelbar auf die Webmaschine oder unmittelbar auf die Kardanwelle. Das Sensorsignal wird einer Regelvorrichtung zugeführt, welche den Hilfsantrieb derart ansteuert, dass Drehzahlschwankungen und/oder Drehmomentschwankungen und/oder Drehmomentspitzenwerte von Komponenten der Jacquardwebmaschine reduziert werden. Dabei kann der Hilfsantrieb, üblicherweise als Elektromotor ausgestaltet, sowohl antreibend als auch bremsend auf die Jacquardeinrichtung einwirken. Sowohl die Webmaschine als auch die Jacquardeinrichtung weisen an sich ein in Abhängigkeit des Drehwinkels variables Drehmoment auf, wobei das erforderliche Drehmoment zudem von Betriebsparametern wie Drehzahl, hergestellem Muster oder Gewebeart abhängt. Die Verbindung von Webmaschine und Jacquardeinrichtung, zum Beispiel über eine Kardanwelle, zwingt den beiden Vorrichtungen eine gemeinsame Drehzahl auf. Daher entsteht zwischen dem Drehwinkel und dem Drehmoment einer Jaquardwebmaschine ein sehr komplexer Zusammenhang.
Bezüglich der Drehzahlregelung einer Jaquardwebmaschine sind unter anderem die drei folgenden, prinzipiell unterschiedlichen Zustände zu berücksichtigen. Streben die Webmaschine und die Jacquardeinrichtung eine gegenläufige Bewegung an, was heisst, dass die eine Vorrichtung ein in Funktion des Drehwinkels zunehmendes Drehmoment und die andere Vorrichtung ein in Funktion des Drehwinkels abnehmendes Drehmoment erfordert, so bewirkt dieser Zustand ein hohes Drehmoment in der die Jacquardeinrichtung mit der Webmaschine mechanisch verbindende Kuppelungsvorrichtung, beispielsweise in einer Kardanwelle oder in einem Getriebe. In diesem Betriebszustand wirkt der Hilfsmotor derart auf die Jacquardeinrichtung, dass das Drehmoment in der Kuppelungsvorrichtung, z.B. der Kardanwelle reduziert wird. In einem zweiten Betriebszustand streben sowohl die Webmaschine als auch die Jacquardeinrichtung eine mitläufige Bewegung an, wobei beide Vorrichtungen ein in Funktion des Drehwinkels abnehmendes Drehmoment erfordern, was eine temporäre Erhöhung der Winkelgeschwindigkeit der Jacquardwebmaschine bewirkt. In diesem Betriebszustand wirkt der Hilfsmotor bremsend auf die Jacquardeinrichtung, was sich auf die Drehzahlschwankung stabilisierend auswirkt.
In einem dritten Betriebszustand streben beide Vorrichtungen eine mitläufige Bewegung an, wobei beide Vorrichtungen ein in Funktion des Drehwinkels zunehmendes Drehmoment erfordern, was eine temporäre Reduktion der Winkelgeschwindigkeit der Jacquardwebmaschine bewirkt. In diesem Betriebszustand wirkt der Hilfsmotor antreibend auf die Jacquardeinrichtung, was sich auf die Drehzahlschwankungen ebenfalls stabilisierend auswirkt.

Ein Vorteil der Erfindung ist somit darin zu sehen, dass sich Drehzahlschwankungen verringern lassen und/oder dass sich Drehmomentspitzenwerte in der zwischen der Jacquardeinrichtung und der Webmaschine angeordneten Drehmomentübertragungsvorrichtung reduzieren lassen. Ein weitere Vorteil ist darin zu sehen, dass sowohl die Webmaschine als auch die Jacquardeinrichtung selbst bei grossen Drehzahlschwankungen synchron zueinander laufen, wobei der Hilfsantrieb die Drehzahlschwankungen und/oder die Drehmomentschwankungen reduziert. Ein weiterer Vorteil der Erfindung ist darin zu sehen, dass für die Jacquardwebmaschine eine Webmaschine in Standardbauform einsetzbar ist, die insbesondere zum Antrieb einen Standardmotor aufweist, da durch die erfindungsgemässe Vorrichtung sowie das entsprechende Regelverfahren Spitzenleistungen entweder nicht mehr erforderlich sind, oder diese zumindest teilweise vom Hilfsantrieb aufgebracht werden, sodass zum Antrieb der Webmaschine ein Standardmotor genügt. Ein weitere Vorteil ist darin zu sehen, dass eine Jacquardwebmaschine, welche die erfindungsgemässe Vorrichtung aufweist, gegenüber bisher bekannten Ausführungsformen mit einer höheren Drehzahl betreibbar ist, sodass mehr Gewebe pro Zeiteinheit herstellbar ist.

Die mechanische Koppelungsvorrichtung zur Drehmomentübertragung zwischen der Webmaschine und der Jacquardeinrichtung kann zum Beispiel als eine Kardanwelle ausgestaltet sein, jedoch auch eine andere Art mechanischer Transmission aufweisen, wie zum Beispiel ein Kettentrieb oder eine Rollenkette.

Das zwischen der Webmaschine und der Jacquardeinrichtung übertragene Drehmoment ist mit unterschiedlichen Messmethoden beziehungsweise Messensoren sowie an. unterschiedlichen Stellen der Jacquardwebmaschine messbar. So lässt sich das Drehmoment zum Beispiel durch Messen der Torsion der Kardanwelle bestimmen. Weiter eignet sich auch die Messung der an einem Getriebe anliegenden Reaktionskraft zur Ermittlung des Drehmomentes. Eine weitere Möglichkeit ist die Messung des Drehmomentes an der Welle der Jacquardeinrichtung, unmittelbar an deren Eingang ins Gehäuse der Jacquareinrichtung.

Die Erfindung wird mit mehreren Ausführungsbeispielen beschrieben. Es zeigt:
- Fig. 1: Eine schematische Anordnung einer Jacquardwebmaschine;
- Fig. 2: eine weitere schematische Anordnung einer Jacquardwebmaschine;
- Fig. 3: eine Seitenansicht eines Getriebes;
- Fig. 4a, 4b: Ausführungsformen von Getrieben und
- Fig. 4c: eine Drehmomentmessvorrichtung für Getriebe.

Fig. 1 zeigt eine Jacquardwebmaschine 20 umfassend eine Webmaschine 1 mit Welle 1a und Antriebsmotor 3 sowie eine Jacquareinrichtung 2 mit Welle 2a,2b,2c. Die beiden Wellen la und 2a,2b,2c sind über eine Transmissionsvorrichtung 4a,4b,5, ein Winkelgetriebe 4a,4b sowie eine Kardanwelle 5, starr miteinander verbunden, sodass sowohl die Jacquardeinrichtung 2 als auch die Webmaschine 1 synchron oder annähernd synchron zueinander laufen. Der eine Endbereich der Welle 2a,2b,2c ist mit dem Winkelgetriebe 4b verbunden. Am andere Endbereich der Welle 2a,2b,2c ist ein Hilfsmotor 8 angeordnet welcher ein Drehmoment auf die Welle 2a,2b,2c bewirkt. Zudem weist der Hilfsmotor 8 einen Sensor 7 zur Erfassung des Drehwinkels der Welle 2a,2b,2c auf. Weiter ist zwischen dem Winkelgetriebe 4b und der Jacquardeinrichtung 2 ein Sensor 6 zum Erfassen eines an der Welle 2a,2b,2c anliegenden Drehmomentes angeordnet. Die Sensoren 6,7 sind über Signalleitungen 6a,7a mit einer Regelvorrichtung 9 verbunden, welche über eine Ansteuerleitung 9a mit dem Hilfsmotor 8 verbunden ist. Weiter sind andeutungsweise die zwischen der Jacquardeinrichtung 2 und der Webmaschine 1 verlaufenden Verbindungsschnüre 10a,10b dargestellt, welche die Lage der Kettfäden und dadurch die Fachbildung bestimmen.

Der Hilfsmotor 8 wird derart von der Regelvorrichtung 9 angesteuert, dass die von der Kardanwelle 5 zu übertragenden Drehmomentspitzenwerte und/oder Drehmomentschwankungen reduziert werden und/oder dass die Drehzahlschwankungen der Jacquardwebmaschine 20 reduziert werden und/oder dass die elektrische Leistungsaufnahme der gesamten Jacquardwebmaschine 20 reduziert wird. Das zwischen der Jacquardeinrichtung 2 und der Webmaschine 1 anliegende Drehmoment wird vom Sensor 6 erfasst und der Regelvorrichtung 9 zugeleitet. Der Hilfsmotor 8 wird entsprechend einer wählbaren Zielvorgabe durch die Regelvorrichtung 9 angesteuert.

Als Zielvorgabe eignet sich:

### a) Drehmomentregelung

Der Hilfsmotor 8 wird derart angesteuert, dass das in der Welle 8 übertragene Drehmoment beeinflusst wird. Dabei eignen sich unterschiedliche Regelstrategien wie:
- Begrenzung des positiven oder negativen Drehmomentes auf einen zulässigen Maximalwert
- Reduktion des Drehmomentes um einen konstanten Faktor oder entsprechend einer vorgebbaren, mathematischen Gesetzmässigkeit
- Begrenzung oder Reduktion der Drehmomentveränderung in Funktion der Zeit
- Sowohl eine Begrenzung des maximal anliegenden Drehmomentes als auch zugleich eine Reduktion des Drehmomentes
- Begrenzung des Drehomentes auf einen minimalen, gegen Null strebenden Wert.

Im Ausführungsbeispiel gemäss Fig. 1 wird das Drehmoment an der Welle 2b,2c gemessen. Das Drehmoment lässt sich jedoch auch an anderen Stelle der Drehmomentübertragungsvorrichtung zwischen der Webmaschine 1 und der Jacquareinrichtung 2 messen. So lässt sich zum Beispiel die Torsion der Kardanwelle 5 mittels Dehnmessstreifen erfassen und daraus das anliegende Drehmoment berechnen. Eine weitere Vorrichtung zur Messung des Drehmomentes ist in Fig. 3 dargestellt. Aus der Seitenansicht des Getriebes 4a ist die Welle 5 ersichtlich sowie die einseitige, schwenkbare Lagerung 4c. Das Getriebe 4a ist weiter mit einem auch zur Lagerung dienenden Sensor 6c mit Signalleitung 6d verbunden. Das von der Welle 5 übertragene Drehmoment bewirkt im Getriebe 4a Reaktionskräfte, welche sich über die Lagerung 4c sowie den Sensor 6c auf die Unterlage 38 übertragen. Die auftretenden Reaktionskräte sind somit durch den Sensor 6c messbar, woraus das an der Welle 5 anliegende Drehmoment messbar ist.

Eine weitere Vorrichtung zur Bestimmung des zwischen der Webmaschine 1 und der Jacquardvorrichtung 2 übertragenen Drehmomentes ist in Fig. 2 dargestellt. Dabei ist an der Kardanwelle 5 beidseitig an deren Endbereich jeweils ein Drehwinkelsensor 7,7b,7c angeordnet, welche über Signalleitungen 6a,7a mit der Regelvorrichtung 9 verbunden sind. Die Kardanwelle 5 weist eine Elastizität auf, weshalb ein anliegendes Drehmoment eine Torsion der Welle 5 bewirkt, welche mit den Drehwinkelsensoren 7b,7c messbar ist. Dazu werden Sensoren 7b,7c mit einer genügen guten Winkelauflösung von zum Beispiel 0.1 Grad verwendet. Aus der Differenz der beiden Drehwinkelsenorensignalen 6a,7a kann die Regelvorrichtung 9 das anliegende Drehmoment berechnen. Wird die Drehzahl der Welle 5 mit ω und die Zeit mit t bezeichnet, so misst der Drehwinkelsensor 7b,7c das Signal ω-t. Jeder der beiden Drehwinkelsensoren 7b,7c misst ein Signal ω₁·t beziehungsweise ein Signal ω₂·t, wobei das Drehmoment proportional zur Winkeldifferenz der beiden Drehwinkelsensorsignalen, entsprechend ω₁·t - ω₂·t ist. Mit diesem Differenzsignal lassen sich Drehzahlschwankungen sehr gut messen, sodass auch dynamische Drehmomentschwankungen zuverlässig messbar sind.

Das Drehmoment an sich lässt sich auch aus anderen Grössen wie zum Beispiel über die Messung der vom Motor 3 aufgenommenen Leistung berechnen.

Die beiden Winkelsensoren müssen nicht unbedingt im Bereich der Jacquardvorrichtung 2 oder der Webmaschine 1 angebracht sein sondern können irgendwo an rotierenden Teilen der Jacquardwebmaschine 20 angebracht sein, sofern sich die zwischen den beiden Messstellen befindlichen Teile wie z.B. Getriebe, Kardangelenke oder Keilwelle kein oder nur ein geringes Spiel aufweisen. Eine besonders kostengünstige Anordnung zur Messung der Drehwinkel erhält man, wenn bereits vorhandene Winkelgeber verwendet werden, wie zum Beispiel ein bereits standardmässig im Motor 8 eingebauter Winkelsensor 7.

Als weitere Zielvorgabe für die Regelvorrichtung 9 eignet sich eine

### b) Drehzahlregelung

Die Drehzahl der Jaquardwebmaschine lässt sich an irgend einer geeigneten Stelle messen, so zum Beispiel, wie in Fig. 1 dargestellt, direkt am Hilfsmotor 8 mit einem Drehzahlgeber 7, oder wie in Fig. 2 dargestellt, durch die Messung der Drehzahl der Kardanwelle 5. Die Regelvorrichtung 9 steuert den Hilfsmotor 8 derart, dass Drehzahlschwankungen reduziert werden, durch
- Begrenzung der Drehzahl auf einen zulässigen Maximalwert
- Begrenzung der Spitzenwerte der Drehzahlveränderung
- Reduktion der Drehzahlschwankungen auf einen gegen Null strebenden Wert

Als weitere Zielvorgabe für die Regelvorrichtung 9 eignet sich eine

### c) Leistungsoptimierung

Der Hilfsmotor 8 kann entweder ein Antriebs- oder ein Bremsmoment erbringen. Im Bremsbetrieb kann Energie in einen Zwischenspeicher übertragen werden und vom Hilfsmotor 8 im antreibenden Betrieb wieder dem Speicher entnommen werden. Dieser Vorgang kann jedoch einen schlechten Wirkungsgrad aufweisen, insbesondere wenn der Speicher nicht weiter gefüllt werden kann und die überschüssige Energie als Verlustwärme abzuführen ist.

Die Jacquardwebmaschine 20 wird daher von der Regelvorricht 9 vorteilhafterweise derart angesteuert, dass kein Bremsbetrieb erforderlich ist, oder derart, dass zumindest die Bremsenergie die Speicherkapazität des Zwischenspeichers nicht übersteigt.

Die Regelvorrichtung 9 regelt die Jacquardwebmaschine 20 derart, dass entweder
a) eine Drehmomentregelung
b) eine Drehzahlregelung
c) eine Leistungsoptimierung
oder eine Kombination dieser drei Regelstrategien durchgeführt wird.

Vorteilhafterweise verwendet die Regelvorrichtung 9 eine flexible Regelstrategie und zieht als Regelgrösse sowohl das Drehmoment, wie die Drehzahl als auch den Leistungsverbrauch in Betracht um den Hilfsmotor 8 anzusteuern, sodass keiner der dieser drei Werte während dem Betrieb der Jacquardwebmaschine 20 übermässige Werte aufweist.

Die drei Regelgrössen sind zum Beispiel derart verknüpfbar, dass
- wenn sich das Drehmoment in Funktion des Drehwinkels sowohl der Webmaschine 1 als auch der Jacquardeinrichtung 2 gleichsinnig ändert, dies ein kleines Drehmoment in der Kardanwelle 5 zur Folge hat, sodass in diesem Fall die Drehzahl der Jacquardwebmaschine geregelt wird.
- wenn sich das Drehmoment in Funktion des Drehwinkels der Webmaschine 1 und der Jacquardeinrichtung 2 gegenläufig ändert, dies ein grosses Drehmoment in der Kardanwelle 5 zur Folge hat, sodass in diesem Fall das Drehmoment geregelt wird, indem der Hilfsmotor 8 ein derartiges Drehmoment auf die Jacquardeinrichtung 2 bewirkt, dass die Kardanwelle 5 entlastet wird, um die Kardanwelle 5 zum Beispiel vor einer Zerstörung zu schützen.
- wenn die Drehzahl unter einem vorgebbaren Wert liegt der Hilfsantrieb 8 im antreibenden Sinne betätigt wird, um die Jacquardwebmaschine 20 zu beschleunigen, und wenn die Drehzahl über einem vorgebbaren Wert liegt den Hilfsantrieb 8 nicht zu betätigen, um dadurch eine Drehzahl über dem vorgebbaren Wert zuzulassen, dafür den Hilfsantrieb 8 möglichst wenig im Bremsbetriebs zu betreiben, was einen vorteilhaften Gesamtwirkungsgrad bewirkt.

Fig. 2 zeigt eine vorteilhafte Ausgestaltung indem mit der Antriebsvorrichtung 8 eine Zwischenspeichervorrichtung 8a über eine Leitung 8b verbunden ist. Diese Speichervorrichtung 8a wird während dem Bremsbetrieb des Hilfsantriebes 8 Energie zugeführt und während einer Leistungsabgabe des Hilfsantriebes 8 auch die in der Speichervorrichtung 8a gespeicherte Energie dem Hilfsantrieb 8 wieder zugeführt. Durch diesen Energieaustausch zwischen Hilfsantrieb 8 und Speichervorrichtung 8a lassen sich insbesonderere Drehzahlschwankungen unter zusätzlicher Energieeinsparung kompensieren. Durch dieses Verfahren lässt sich der Gesamtleistungsverbrauch der Jacquardwebmaschine 20 reduzieren. Die Zwischenspeichervorrichtung 8a ist normalerweise ein Bestandteil der Antriebsvorrichtung 8, wobei der Energieaustausch selbsttätig in der Antriebsvorrichtung 8 abläuft. Der Gesamtleistungsverbrauch lässt sich weiter optimieren, indem der Energieverbrauch des Motors 3 von der Regelvorrichtung 9 über eine Signalleitung 8d überwacht wird. Es kann sich als vorteilhaft erweisen über die Signalleitung 8d die aktuelle elektrische Leistung des Motors 3 zur Regelvorrichtung 9 zu übermitteln. Diese Leistungsmessung kann an Stelle einer Drehmomentmessung zur Regelung verwendet werden, insbesondere in einem Zustand der Webmaschine, bei dem kein anderer Drehmomentwert zur Verfügung steht, zum Beispiel beim Ausfall eines Sensors.

Fig. 4a zeigt ein Winkelgetriebe 4a mit Wellen 30, Lagern 32 sowie Zahnrädern 31. Ein derartiges Winkelgetriebe eignet sich zur Messung der über die Wellen 30 übertragenen Drehmomentes wenn an zumindest einem Lager 32 ein Sensor 33 gemäss Fig. 4c angeordnet ist. Die in Fig. 4c dargestelle Seitenansicht eines Lagers 32 mit Welle 30 ist über eine Messvorrichtung 33 mit einer Unterlage 35 verbunden. Die Messvorrichtung 33 erlaubt die auf das Lager 32 einwirkenden Kräfte F1, F2 zu messen, woraus das von der Welle 30 übertragene Drehmoment berechenbar ist. Fig. 4b zeigt ein weiteres Ausführungsbeispiel eines Getriebes 4c mit Lager 32, Welle 30 sowie Zahnräder 31. Auch hier kann zumindest ein Lager mit einer Messvorrichtung 33 gemäss Fig. 4c ausgestattet sein, sodass das an der Welle 30 anliegende Drehmoment gemessen werden kann.

Die Webmaschine 1 sowie die Jacquardeinrichtung 2 können auf unterschiedlichste Weise miteinander gekoppelt sein. Beim Ausführungsbeispiel gemäss Fig. 1 müssen die Wellenteile 2a,2b,2c nicht unbedingt Bestandteile derselben Welle sein. Die Wellenteile 2a,2b,2c können zum Beispiel auch durch Getriebe untereinander verbunden sein. Ebenfalls kann der Motor 8 die Jacquardeinrichtung 2 über ein zwischengeschaltetes Getriebe antreiben. Der Motor 8 kann an unterschiedlichen Stellen auf die Jacquardeinrichtung 2 eingreifen, so auch an der Welle 2c. Weiter kann der Motor 3 auch über Kupplungen und Getriebe mit der Welle la der Webmaschine 1 verbunden sein, sodass der Motor 3 nicht direkt mit der Hauptwelle der Webmaschine 1 verbunden ist. Die Antriebsvorrichtung 8 kann als ein sogenannter Servoverstärker ausgestaltet sein umfassend einen Gleichrichter, einen Gleichstromzwischenkreis, einen Kondensator sowie eine Endstufe zum Antrieb des Motors. Zusätzlich weist der Servoverstärker üblicherweise ein Drehwinkelsensor auf.

## Patentansprüche

1. Jacquardwebmaschine (20) umfassend eine Webmaschine (1) sowie eine Jacquardeinrichtung (2), die beide über eine mechanische Transmissionsvorrichtung (4a,4b,5) miteinander gekoppelt und von einem gemeinsamen Motor (3) angetrieben sind, wobei eine zusätzliche, zumindest auf die Jacquardeinrichtung (2) wirkende Antriebsvorrichtung (8) angeordnet ist, dadurch gekennzeichnet, dass zumindest ein Sensor (7) zum Erfassen eines Drehwinkels und/oder ein Sensor (6) zum Erfassen eines zwischen der Webmaschine (1) und der Jacquardeinrichtung (2) anliegenden Drehmomentes angeordnet ist, und dass der Sensor (6,7) mit einer Regelvorrichtung (9) verbunden ist, welche die Antriebsvorrichtung (8) derart ansteuert, dass Drehmomentschwankungen und/oder Drehzahlschwankungen reduziert werden.

2. Jacquardwebmaschine nach Anspruch 2, dadurch gekennzeichnet, dass der Sensor (6) zum Erfassen des Drehmomentes an der mechanischen Transmissionsvorrichtung (4a,4b,5) angeordnet ist.

3. Jacquardwebmaschine nach einem der Ansprüche 1 bis 2, dadurch gekennzeichnet, dass ein Sensor (7) zum Erfassen des Drehwinkels der Jacquardeinrichtung (2) angeordnet ist.

4. Jacquardwebmaschine nach einem der Ansprüche 1 bis 3, dadurch gekennzeichnet, dass ein Sensor (7) zum Erfassen des Drehwinkels der Webmaschine (1) und ein weiterer Sensor (7) zum Erfassen des Drehwinkels der Jacquardeinrichtung (2) angeordnet ist.

5. Jacquardwebmaschine nach einem der Ansprüche 1 bis 4, dadurch gekennzeichnet, dass die mechanische Transmissionsvorrichtung (4a,4b,5) als eine Welle (5) mit Getrieben (4a,4b) ausgestaltet ist.

6. Jacquardwebmaschine nach einem der Ansprüche 1 bis 5, dadurch gekennzeichnet, dass mit der Antriebsvorrichtung (8) ein Zwischenspeicher (8a) verbunden ist, um Energie der Antriebsvorrichtung (8) aufzunehmen und wieder an diese abzugeben.

7. Verfahren zur Regelung einer Jacquardwebmaschine (20). umfassend eine Webmaschine (1) sowie eine Jacquardeinrichtung (2) die beide über eine mechanische Transmissionsvorrichtung (4a, 4b, 5) miteinander verbunden und von einem gemeinsamen Motor (3) angetrieben werden, dadurch gekennzeichnet, dass mit einer Regelvorrichtung (9) der Drehwinkel und/oder das zwischen der Webmaschine (1) und der Jacquareinrichtung (2) auftretende Drehmoment erfasst wird und mit Hilfe dieser Werte eine zumindest auf die Jacquardeinrichtung (2) einwirkende Antriebsvorrichtung (8) derart angesteuert wird, dass Drehmomentschwankungen und/oder Drehmomentspitzenwerte und/oder Drehzahlschwankungen reduziert werden.

8. Verfahren nach Anspruch 7, dadurch gekennzeichnet, dass die Leistungsaufnahme der Antriebsvorrichtung (8) und/oder des gemeinsamen Motors (3) von der Regelvorrichtung (9) erfasst wird, und die Antriebsvorrichtung (8) derart angesteuert wird, dass die gesamte Leistungsaufnahme der beiden Antriebesvorrichtungen (3,8) minimiert wird.

9. Verfahren nach einem der Ansprüche 7 oder 8, dadurch gekennzeichnet, dass die Antriebsvorrichtung (8) entweder eine Antriebswirkung erzeugend und/oder eine Bremswirkung erzeugend betrieben wird.

10. Verfahren nach einem der Ansprüche 8 oder 9, dadurch gekennzeichnet, dass zwischen der Antriebsvorrichtung (8) und einem Zwischenspeicher (8a) Energie ausgetauscht wird.

## Claims

1. Jacquard weaving machine (20) comprising a weaving machine (1) as well as a Jacquard apparatus (2), which are both connected to one another via a mechanical transmission device (4a, 4b, 5) and are driven by a common motor (3), wherein an additional drive device (8) is provided which acts at least on the Jacquard apparatus (2), characterised in that at least one sensor (7) is provided for the detection of an angle of rotation and/or one sensor (6) is provided for the detection of a torque present between the weaving machine (1) and the Jacquard apparatus (2), and in that the sensor (6, 7) is connected to a control device (9) which controls the drive device (8) in such a manner that fluctuations in the torque and/or fluctuations in the speed of rotation are reduced.

2. Jacquard weaving machine in accordance with claim 1 characterised in that the sensor (6) for the detection of the torque is provided at the mechanical transmission device (4a, 4b, 5).

3. Jacquard weaving machine in accordance with claim 1 or claim 2 characterised in that a sensor (7) is provided for the detection of the rotation angle of the Jacquard apparatus (2).

4. Jacquard weaving machine in accordance with one of the claims 1 to 3, characterised in that a sensor (7) is provided for the detection of the angle of rotation of the weaving machine (1) and a further sensor (7) is provided for the detection of the angle of rotation of the Jacquard apparatus (2).

5. Jacquard weaving machine in accordance with one of the claims 1 to 4 characterised in that the mechanical transmission device (4a, 4b, 5) is executed as a shaft (5) with transmissions (4a, 4b).

6. Jacquard weaving machine in accordance with one of the claims 1 to 5 characterised in that an intermediate storage (8a) is connected to the drive device (8) in order to take up energy from the drive device (8) and to give it back to the latter.

7. Method for the control of a Jacquard weaving machine (20) comprising a weaving machine (1) as well as a Jacquard apparatus (2) which are both connected to one another via a mechanical transmission device (4a, 4b, 5) and are driven by a common motor (3), characterised in that the angle of rotation and/or the torque arising between the weaving machine (1) and the Jacquard apparatus (2) is detected by a control device (9), and with a drive device (8) acting at least on the Jacquard apparatus (2) is controlled with the help of these values in such a manner that torque fluctuations and/or peak torque values and/or fluctuations in the speed of rotation are reduced.

8. Method in accordance with claim 7 characterised in that the power consumption of the drive device (8) and/or of the common motor (3) is detected by the control device (9) and the drive device (8) is controlled in such a manner that the total power consumption of the two drive devices (3, 8) is minimised.

9. Method in accordance with one of the claims 7 or 8 characterised in that the drive device (8) is operated either to produce a driving effect and/or a braking effect.

10. Method in accordance with one of the claims 8 or 9 characterised in that energy is exchanged between the drive device (8) and an intermediate storage (8a).

## Revendications

1. Métier à tisser Jacquard (20) comprenant un métier à tisser (1) ainsi qu'un dispositif Jacquard (2) qui sont accouplés l'un à l'autre par un dispositif de transmission mécanique (4a,4b,5) et sont entraînés par un moteur commun (3), où est disposé un dispositif d'entraînement additionnel (8) agissant au moins sur le dispositif Jacquard (2), caractérisé en ce qu'il est disposé au moins un capteur (7) pour détecter un angle de rotation et/ou un capteur (6) pour détecter un couple de rotation s'appliquant entre le métier à tisser (1) et le dispositif Jacquard (2), et en ce que le capteur (6,7) est relié à un dispositif de réglage (9) qui commande le dispositif d'entraînement (8) de façon à réduire des variations du couple de rotation et/ou des variations du nombre de tours.

2. Métier à tisser Jacquard selon la revendication 2, caractérisé en ce que le capteur (6) pour détecter le couple de rotation est disposé au dispositif de transmission mécanique (4a,4b,5).

3. Métier à tisser Jacquard selon l'une des revendications 1 à 2, caractérisé en ce qu'il est disposé un capteur (7) pour détecter l'angle de rotation du dispositif Jacquard (2).

4. Métier à tisser Jacquard selon l'une des revendications 1 à 3, caractérisé en ce qu'il est disposé un capteur (7) pour détecter l'angle de rotation du métier à tisser (1) et un capteur supplémentaire (7) pour détecter l'angle de rotation du dispositif Jacquard (2).

5. Métier à tisser Jacquard selon l'une des revendications 1 à 4, caractérisé en ce que le dispositif de transmission mécanique (4a,4b,5) est réalisé comme arbre (5) avec des engrenages (4a, 4b).

6. Métier à tisser Jacquard selon l'une des revendications 1 à 5, caractérisé en ce qu'il est relié au dispositif d'entraînement (8) un dispositif de stockage intermédiaire (8a) pour recevoir l'énergie du dispositif d'entraînement (8) et pour transmettre celle-ci de nouveau à celui-ci.

7. Procédé de réglage d'un métier à tisser Jacquard (20) comprenant un métier à tisser (1) ainsi qu'un dispositif Jacquard (2), qui sont reliés l'un à l'autre par un dispositif de transmission mécanique (4a,4b,5) et qui sont entraînés par un moteur commun (3), caractérisé en ce qu'il est détecté avec un dispositif de réglage (9) l'angle de rotation et/ou le couple de rotation produit entre le métier à tisser (1) et le dispositif Jacquard (2) et qu'il est commandé à l'aide de ces valeurs un dispositif d'entraînement (8) agissant au moins sur le dispositif Jacquard (2) de façon à réduire des oscillations du couple de rotation et/ou des valeurs de pointe du couple de rotation et/ou des oscillations de la vitesse de rotation.

8. Procédé selon la revendication 7, caractérisé en ce que la puissance absorbée du dispositif d'entraînement (8) et/ou du moteur commun (3) est détectée par le dispositif de réglage (9), et que le dispositif d'entraînement (8) est commandé de façon à réduire à un minimum l'ensemble de la puissance absorbée des deux dispositifs d'entraînement (3,8).

9. Procédé selon l'une des revendications 7 ou 8, caractérisé en ce que le dispositif d'entraînement (8) est amené à fonctionner soit pour produire un effet d'entraînement et/ou un effet de freinage.

10. Procédé selon l'une des revendications 8 ou 9, caractérisé en ce que de l'énergie est échangée entre le dispositif d'entraînement (8) et un dispositif de stockage intermédiaire (8a).
